# FASCICULE DE BREVET EUROPEEN

(11) **EP 0 006 038 B1**
(45) Date de publication et mention de la délivrance du brevet: **24.03.1982**
(21) Numéro de dépôt: 79400254.3
(22) Date de dépôt: 20.04.1979
(51) Int. Cl.: B63C 3/12, B61C 13/02

(54) **Installation de transport de bateau**
Einrichtung zum Transportieren von Schiffen
Ship transporting device

(30) Priorité: 31.05.1978 FR 7816175
(43) Date de publication de la demande: 12.12.1979
(73) Titulaire: Delattre-Levivier, F-75008 Paris (FR)
(72) Inventeur: Gardon, Maurice, Limercourt F-80132 Abbeville (FR)
(74) Mandataire: Saint Martin, René

## Description

La présente invention se rapporte à une installation permettant de transporter horizontalement un bateau sur un sol ferme, à sec. Une telle installation est intégrée dans une installation plus complexe permettant de transporter un bateau de l'eau jusqu'à un sol ferme et vice-versa.

Certaines installations de mise à sec ou à l'eau de navires comprennent un élévateur destiné à hisser chaque navire de l'eau jusqu'au niveau du sol. Un tel élévateur comprend une plateforme soulevée par des treuils. Le bateau repose sur la plateforme pendant le transport de l'eau jusqu'au niveau du sol, c'est à dire jusqu'à la position où il émerge. Il faut ensuite déplacer horizontalement chaque bateau depuis l'élévateur jusqu'à une position de garage.

Le transport horizontal d'un navire s'effectue généralement au moyen de chariots à roues placés sous la quille de ce navire. Ce mode de transport manque de souplesse pour absorber les irrégularités du terrain et pour répartir la charge du navire. Par ailleurs ces chariots ne desservent qu'une seule direction ce qui limite le nombre de bateaux pouvant être garés sur une surface donnée.

Le brevet anglais 1 016 785 décrit une installation de transport à chariots permettant de déplacer le bateau suivant une direction horizontale quelconque. Le bateau repose sur une file de poutres disposées perpendiculairement à son axe longitudinal. Chaque poutre repose à ses extrémités sur deux chariots. Les différents chariots sont rangés sur deux files et chaque tranche du bateau est supportée, par l'intermédiaire de la poutre et des chariots, ce qui assure une bonne répartition des charges. L'appui de chaque poutre sur chaque chariot s'effectue par l'intermédiaire d'un vérin hydraulique à double effet. Les vérins permettent, lorsque les poutres sont appuyées sur le sol, de soulever les chariots au-dessus des rails et ainsi de les faire pivoter d'une voie à une autre voie. Des changements de direction peuvent donc être réalisés. Les vérins permettent sourtout de supporter élastiquement et isostatiquement le bateau par rapport au sol. Les vérins supportant les poutres sont répartis en trois groupes. Tous les vérins d'un même groupe sont connectés entre eux de manière que les réactions de ces vérins soient égales. Un premier groupe comprend les vérins associés à une fraction des chariots alignés sur l'une des voies. Le second groupe comprend les vérins associés à une fraction des chariots alignés sur l'autre voie. Le troisième groupe regroupe l'ensemble des vérins montés sur les chariots de support à un groupe de poutres support situées à l'extrémité de la file de poutres. Chaque groupe de vérins équivaut à un supportage fictif au centre de la figure géométrique qu'ils définissent. Les trois résultantes dues aux trois groupes de vérins sont localisées aux sommets d'un triangle isocèle dont la hauteur principale est parallèle à l'axe longitudinal du bateau. Le bateau ne repose que sur deux files de tins parallèles pour que les efforts sur ces tins soient équilibrés.

On a cherché à réaliser un supportage en trois points sur une poutre, dans le brevet francais 2170.440 le bateau est supporté sur la poutre au milieu et latéralement par deux tins latéraux d'accorage s'appuyant aux extrémités de cette poutre. Les tins lateraux d'accorages appuient sur la poutre par l'intermédiaire de vérins qui permettent le règlage en hauteur en fonction du bateau supporté. L'équilibrage des efforts entre les différents tins est malgré tout imparfait. L'accorage doit être réalisé par tâtonnements et nécessite des interventions manuelles. Outre cet inconvénient concernant l'accorage, ces installations connues ne permettent pas de supporter des navires de forts tonnages et de grandes largeurs.

Le brevet anglais 1 229 261 décrit une installation de transport dans laquelle le bateau est supporté par deux files de poutres-supports montées sur des trains roulants. Le bateau s'appuie sur chaque poutre-support par un seul appui et il est ainsi supporté par deux files parallèles d'appuis. Il n'est pas possible de prévoir un nombre plus élevé de poutres et d'appuis si l'on veut que les réactions des appuis soient équilibrées.

La présente invention a pour objet une installation destinée à assurer le transport d'un navire de fort tonnage en le supportant, isostatiquement, par au moins trois files de tins paralleles du à l'axe longitudinal du navire.

Equilibrage des efforts sur les différents tins situés sous une tranche est assure. Les tins latéraux assurant la stabilité du navire, à la mise à l'eau ou à la sortie de l'eau ou pendant les déplacements, sont maintenus en contact permanent contre la coque du navire. L'accorage ou l'attinage est réalisé automatiquement.

Conformément à l'invention, cette installation, telle que définie dans le préambule de la revendication se caractérise par le fait que les poutres-support sont disposées selon au moins trois files parallèles à l'axe longitudinal du bateau et décalées les unes des autres de manière qu'une file dite latérale soit plus éloignée qu'une file dite centrale par rapport au dit axe longitudinal et que chacun des deux groupes de vérins procurant une résultante décalée de l'axe longitudinal du bateau connecte des vérins des chariots de poutres-support d'une dite file latérale et des vérins de chariots de poutres-support de ladite file centrale disposés sur le même côté de l'axe longitudinal du bateau, le groupe de vérins dont la résultante est sur l'axe longitudinal du bateau connectant d'autres vérins de chariots de poutres-support d'au moins une des dites files.

Selon une autre caractéristique, elle comporte au moins une poutre de la file centrale dont un des vérins est connecté à des vérins de support des poutres-support d'une file latérale, l'autre vérin de ladite poutre étant connecté à des vérins de support des poutres-support de l'autre file latérale.

Selon encore une autre caracteristique, l'une au moins des poutres-support centrales est réunie à ses extrémités par deux articulations à deux poutres-support latérales, l'extrémité accouplée de chaque poutre latérale avec la poutre centrale s'appuyant sur un chariot.

L'invention va maintenant être décrite avec plus de détails en se référant à des modes de réalisation donnés à titre d'exemples et représentés par les dessins annexés.
La figure 1 représente une vue, perpendiculaire à l'axe du bateau, montrant les poutres et les chariots supportant le bateau.
La figure 2 est une vue de dessus de la figure 1.
La figure 3 est une variante de la figure 1 montrant un type particulier d'appui des tins d'accorage sur les poutres.
La figure 4 est une variante de la figure 1.
La figure 5 représente, en élévation, une poutre-support particulière pouvant être utilisée. dans l'installation.
La figure 6 montre, en vue de dessus, une disposition des poutres supportant le bateau.
La figure 7 montre, en vue de dessus, une seconde disposition des poutres supportant le bateau.
La figure 8 montre, en vue de dessus, une troisième disposition des poutres supportant le bateau.

L'installation représentée sur les figures 1 à 8 sert à supporter et à transporter horizontalement un bateau 11 sur un sol ferme 12. Le bateau 11 est déplacé par l'intermédiaire de chariots 41, 43, 31, 33, 51, 53 qui roulent sur quatre voies parallèles 61 à 64 (figures 1 à 3) ou sur six voies 61 à 66 (figure 4). Le bateau 11 s'appuie sur les chariots par l'intermédiaire de poutres-support 3, 4 et 5 qui sont rangées parallèlement. Chaque poutre repose à ses extrémités sur deux chariots. Le bateau est disposé de manière que son axe longitudinal 13 soit perpendiculaire aux axes longitudinaux des poutres passant par les points d'appui sur les chariots. Les poutres-support forment au moins trois files, les chariots associés roulant sur au moins quatre voies. Les extrémités des poutres de chaque file sont alignées parallèlement à l'axe 13. Les poutres 3 forment la file centrale. Les poutres 4 et 5 forment les files latérales. De préférence les poutres centrales 3 ont leurs extrémités symétriques par rapport à l'axe longitudinal du bateau.

Le bateau s'appuie sur les poutres centrales 3 par l'intermédiaire de tins centraux 21. Il s'appuie sur les poutres latérales 4 et 5 par des tins d'accorage 22 et 23 respectivement. Les poutres-support sont réunies par des tirants parallèles à l'axe du bateau et qui ne sont pas représentés. Les poutres centrales 3 sont supportés par les chariots 31 et 33. Les poutres latérales d'accorage 4 sont supportés par les chariots 41 et 43. Les poutres latérales d'accorage 5_{'} sont supportées par les chariots 51 et 53. Chaque poutre-support peut reposer sur le sol ou sur une plateforme d'élévateur, les chariots étant enlevés.

Les chariots associés aux poutres 3 de la file centrale roulent sur les voies centrales 62 et 63. Deux voies latérales au moins sont disposées parallèlement et de part et d'autre des voies centrales. Les chariots 41 roulent sur une voie latérale extérieure 61, les chariots 53 roulant sur une voie latérale extérieure 64. Chacune des voies comprend deux rails. Dans l'installation représentée sur les figures 1 et 2, les chariots 43 et 51 roulent respectivement sur les voies centrales 62 et 63. Dans l'installation de la figure 4, les chariots 43 et 51 roulent respectivement sur des voies latérales 65 et 66.

Les poutres-support sont disposées de manière à former trois files de poutres décalées transversalement (perpendiculairement à l'axe 13) du fait que les poutres 4 et 5 des files latérales sont associées à des chariots roulant sur des voies écartées des voies sur lesquelles roulent les chariots associés aux poutres 3 de la file centrale. Les milieux des poutres 3, c'est à dire les points situés chacun à égales distances des points d'appui d'une poutre sur les chariots, sont alignés sur une ligne fictive située entre une ligne fictive passant par des milieux des poutres 4 d'une file latérale et une ligne fictive passant par les milieux des poutres 5 de l'autre file latérale. Les extrémités des poutres centrales et des poutres latérales sont écartées, perpendiculairement à l'axe 13, les unes par rapport aux autres.

Chaque chariot comprend quatre roues roulant par paires sur les deux rails. Ainsi le chariot 31 comprend quatre roues 311, 312, 313, 314 qui sont guidées dans des paliers du châssis de bogie 313. De préférence les poutres-support sont perpendiculaires aux rails mais elles peuvent aussi être parallèles aux rails à la suite d'un changement de direction effectué par pivotement des chariots.

Chaque chariot comporte un vérin hydraulique. Chaque poutre-support s'appuie à ses extrémités sur deux vérins montés sur chariots. Ainsi chaque poutre 3 s'appuie sur les vérins 32 et 34 montés respectivement sur les chariots 31 et 33. Chaque poutre 4 s'appuie sur les vérins 42 et 44 montés respectivement sur les chariots 41 et 43. Chaque poutre 5 s'appuie sur les vérins 52 et 54 montés respectivement sur les chariots 51 et 53.

Les vérins 32 et 34, 42 et 44, 52 et 54 forment trois groupes. Dans chaque groupe, les chambres inférieures des vérins sont interconnectées. La pression hydrostatique_{'} étant la même en tout point du circuit hydraulique de chaque groupe, tous les efforts développés par les vérins de ce groupe sont égaux. Ainsi sur les figures 6 à 8, les traits interrompus, référencés I, II, III, délimitent les vérins appartenant aux trois groupes. Chaque groupe de vérins équivaut statiquement à un supportage ponctuel fictif dont la résultante, repérée R1, R2, ou R3, est égale à la somme des réactions -égales- des vérins de ce groupe. Les résultantes des trois groupes de vérins sont localisées aux sommets d'un triangle isocèle dont la hauteur principale est parallèle à l'axe longitudinal 13 du bateau. Les deux groupes 1 et Il donnent deux résultantes qui sont symétriques et décalées par rapport à l'axe longitudinal 13 du bateau. Le troisième groupe III donne une résultante passant approximativement par l'axe 13 du bateau. On peut tendre à égaliser les charges sur tous les vérins c'est à dire entre les vérins appartenant à des groupes différents. A cet effet le centre de gravité du navire doit se situer au barycentre des trois points fictifs de supportage, pondérés du nombre de vérins constituant chacun de ces points.

Chacun des groups de vérins dont la résultante est décalée comprend des vérins supportant des poutres-support centrales et des vérins supportant des poutres latérales. Ainsi, dans le groupe I, des vérins supportant des poutres centrales 3 sont connectés à des vérins supportant des poutres latérales 4. Dans le groupe II, des vérins supportant des poutres centrales 3 sont connectés à des vérins supportant des poutres latérales 5. Certaines poutres centrales reposent sur un vérin connecté aux autres vérin de l'un des groupes I ou II, l'autre vérin associé à chacune de ces poutres étant connecté aux vérins de l'autre groupe. Les deux vérins de support de certaines poutres centrales font partie du groupe III dont la résultante est sur l'axe du bateau. Les deux vérins de support de chaque poutre latérale font partie généralement d'un même groupe. Ainsi le poids du bateau est transmis par les tins 21 sur les poutres-support 3 et les vérins 32 et 34 sont soumis à des efforts. Si les tins d'accorage 22 n'étaient pas appliqués contre la coque du bateau, l'interconnexion des vérins du groupe I tendrait à faire sortir les pistons des vérins 42 et 44. De même si les tins d'accorage 23 n'étaient pas appliqués contre la coque, l'interconnexion des vérins du groupe Il tendrait à faire sortir les pistons des vérins 52 et 54.

Les figures 6 à 8 représentent diverses dispositions des poutres-support.

L'installation représentée sur la figure 6 comporte un nombre plus élevé de poutres-support centrales que de poutres-support latérales. Elle convient à un bateau à quille centrale.

L'installation représentée sur la figure 7 comprend des poutres centrales et des poutres latérales plus nombreuses que dans la disposition de figure 6.

L'installation représentée sur la figure 8 comporte, dans le groupe III, des vérins supportant des poutres centrales 3 et des poutres latérales 4 et 5.

Les installations des figures 6, 7 et 8 assurent l'accorage automatique entre des tins centraux et des tins latéraux. La figure 3 montre une variante dans laquelle les poutres-support latérales 4 et 5 sont équipées respectivement de vérins 45 et 55 servant à déplacer verticalement les tins d'accorage 22 et 23 lorsque la coque du bateau est courbe. L'équilibrage des efforts entre les différents vérins s'effectue comme précédemment et l'accorage est encore réalisé automatiquement.

La figure 5 représente une poutre-support continue pouvant être utilisée dans l'installation. Cette poutre continue comporte plusieurs poutres-support perpendiculaires à l'axe longitudinal du bateau. Chaque poutre est articulée à la poutre adjacente. La poutre latérale 4 est réunie à la poutre centrale 3 par l'articulation 71. La poutre latérale 5 est réunie à la poutre centrale 3 par l'articulation 72. L'extrémité extérieure de la poutre latérale 4 s'appuie, par l'intermédiaire d'un vérin, sur un chariot 41 à quatre roues roulant sur la voie 61. L'extrémité extérieure de la poutre 5 s'appuie, par l'intermédiaire d'un vérin, sur un chariot 53 à quatre roues roulant sur la voie 64. Les extrémités accouplées des poutres 4 et 3 s'appuient, par l'intermédiaire d'un vérin, sur un chariot 31 à quatre roues roulant sur la voie 62. Les extrémités accouplées des poutres 3 et 5 s'appuient, par l'intermédiaire d'un vérin, sur un chariot 33 à quatre roues sur la voie 63.

L'installation est équipée, en totalité ou en partie, de chariots automoteurs 31, 33, 41, 43, 51, 53. Chaque chariot automoteur, tel que le chariot 31, a au moins quatre roues indépendantes. Chaque axe de roue est indépendant de l'axe de la roue coaxiale. Les axes des roues sont guidés dans des boites d'essieu fixées au châssis de bogie tel que 315. Deux des quatre roues sont motrices. Chacune de ces roues motrices est accouplée à un moteur hydraulique. Ainsi la roue motrice 311 est accouplée au moteur 316, la roue motrice 314 étant accouplée au moteur 317. Chaque chariot a une roue motrice sur chaque rail. Les deux roues motrices sont symétriques par rapport à l'axe du vérin ce qui permet de loger facilement les moteurs.

Il est bien entendu que l'on peut, sans sortir du cadre de l'invention, imaginer des variantes et perfectionnements de détails et de même envisager l'emploide moyens équivalents.

Les chariots, au lieu de rouler sur des rails, pourraient rouler sur des voies non ferroviaires.

## Revendications

1. Installation de transport de bateau reposant par des tins (21, 22, 23) sur des poutres-supports (3, 4, 5) qui reposent, en étant perpendiculaires à l'axe longitudinal du bateau, sur deux vérins (32, 34, 42, 44, 52, 54) montés chacun sur un chariot (41, 43, 31, 33, 51, 53) muni d'éléments de roulement, ces vérins étant connectés de façon à former un système isostatique en trois groupes (I, II, III) dont deux (1, II) donnent deux résultantes symétriques par rapport à l'axe longitudinal du bateau et dont le troisième (III) donne une résultante passant par cet axe longitudinal, caractérisé par le fait que les poutres-support (3, 4, 5) sont disposées selon au moins trois files parallèles à l'axe longitudinal (13) du bateau et décalées les unes des autres de manière qu'une file dite latérale soit plus éloignée qu'une file dite centrale par rapport au dit axe longitudinal et que chacun des deux groupes de vérins (1, II) procurant une résultante décalée de l'axe longitudinal du bateau interconnecte des vérins (42, 44 ou 52, 54) des chariots de poutres-support (4 ou 5) d'une dite file latérale et des vérins (32, 34) de chariots de poutres-support (3) de ladite file dite centrale disposés sur le même côté de l'axe longitudinal du bateau, le groupe de vérins (III) dont la résultante est sur l'axe longitudinal du bateau interconnectant d'autres vérins (32, 34, 42 44, 52, 54) de chariots de poutres-support (3, 4, 5) d'au moins une des dites files.

2. Installation selon la revendication 1, caractérisé par le fait qu'elle comporte au moins une poutre (3) de la file centrale dont un des vérins (32) est connecté à vérins (42, 44) de support des poutres-support (4) d'une file latérale, l'autre vérin (34) de ladite poutre (3) étant connecté à des vérins (52, 54) de support des poutres-support (5) de l'autre file latérale.

3. Installation selon l'une quelconque des revendications précédentes caractérisée par le fait que l'une au moins des poutres-support centrales (3) est réunie à chacune de ses extrémités par une articulation (71, 72) à une poutre-support latérale, l'extrémité accouplée de chaque poutre latérale (4 ou 5) avec la poutre centrale (3) s'appuyant sur un chariot (31 ou 33).

## Patentansprüche

1. Schiffstransportanlage, die durch Kielklötze (21, 22, 23) auf Trägern (3, 4, 5) ruht, die senkrecht zur Schiffslängsachse sind und auf zwei Zylindern (32, 34, 42, 44, 52, 54) ruhen, die jeweils auf einen Wagen (41, 43, 31, 33, 51, 53) mit Fahrelementen montiert sind, wobei diese Zylinder so verbunden sind, dass sie ein isostatisches System mit drei Gruppen (I, II, 111) bilden, wobei zwei (I, II) zwei zur Schiffslängsachse symmetrische Resultierende geben und die dritte Gruppe (III) eine durch diese Längsachse gehende Resultierende gibt, dadurch gekennzeichnet, dass die Träger (3, 4, 5) nach mindestens drei zur Schiffslängsachse (13) parallelen Strängen angeordnet und so versetzt sind, dass ein genannter seitlicher Strang weiter entfernt ist als ein zur genannten Längsachse mittiger Strang und dass jede der beiden Zylindergruppen (I, 11), die eine zur Schiffslängsachse versetzte Resultierende geben, Zylinder (42, 44 oder 52, 54) der Wagen der Träger (4 oder 5) eines genannten seitlichen Strangs und Zylinder (32, 34) der Wagen der Träger (3) des genannten mittigen Strangs miteinander verbinden, die auf der gleichen Seite der Schiffslängsachse angeordnet sind, wobei die Zylindergruppe (III), deren Resultierende auf der Schiffslängsachse liegt, andere Zylinder (32, 34, 42, 44, 52, 54) der Wagen der Träger (3, 4, 5) von mindestens einem der genannten Stränge miteinander verbindet.

2. Anlage nach Anspruch 1 dadurch gekennzeichnet, dass sie mindestens einen Träger (3) des mittigen Strangs aufweist, dessen einer Zylinder (32) mit Zylindern (42, 44) der Träger (4) eines seitlichen Strangs verbunden ist, wobei der andere Zylinder (34) des genannten Trägers (3) mit Zylindern (52, 54) der Träger (5) des anderen seitlichen Strangs verbunden ist.

3. Anlage nach irgendeinem der vorgenannten Ansprüche dadurch gekennzeichnet, dass mindestens einer der mittigen Träger (3) an jedem Ende durch ein Gelenk (71, 72) mit einem seitlichen Träger verbunden ist, wobei das Ende eines jeden seitlichen Trägers (4 oder 5), das mit dem mittigen Träger (3) verbunden ist, sich auf einen Wagen (31 oder 33) stützt.

## Claims

1. Installation for transporting a boat resting by means of chocks (21, 22, 23) on support beams (3, 4, 5) which bear, so that they are perpendicular to the longitudinal axis of the boat, on two jacks (32, 34, 42, 44, 52, 54) each mounted on a trolley (41, 43, 31, 33, 51, 53) provided with rolling bodies, these jacks being connected so as to constitute an isostatic system in three groups (I, II, III) two of which (I, II) yield two resultants which are symmetrical with respect to the longitudinal axis of the boat and the third (III) of which yields a resultant which passes through this longitudinal axis, characterised by the fact that the support beams (3, 4, 5) are arranged in at least three lines which are parallel to the longitudinal axis (13) of the boat and are offset with respect to each other so that one row, designated lateral row, is at a greater distance with respect to said longitudinal axis than one row, designated central row, and that each one of the two groups of jacks (I, II) yielding a resultant which is offset from the longitudinal axis of the boat interconnect the jacks (42, 44, or 52, 54) of the trolleys for the support beams (4 or 5) of a lateral row and the jacks (32, 34) of the trolleys for the support beams (3) of said central row which are disposed on the same side of the longitudinal axis of the boat, the group of jacks (III) the resultant of which lies along the axis of the boat being arranged to interconnect other jacks (32, 34, 42, 44, 52, 54) of the trolleys carrying the support beams (3, 4, 5) of at least one of said rows.

2. Installation according to claim 1, characterised by the fact that it includes at least one beam (3) for the central row and one of its jacks (32) is connected to jacks (42, 43) providing support for the support beams (4) of one lateral row, the other jack (34) of said beam (3) being connected to jacks (52, 54) for supporting the support beams (5) of the other lateral row.

3. Installations according to any one of the above claims, characterised by the fact that at least one of the central support beams (3) is linked, at each one of its ends, by an articulated joint (71, 72) to one lateral support beam, the end of each lateral support beam (4 or 5) which is coupled with the central beam (3) being supported by a trolley (31 or 33).
